# EUROPÄISCHE PATENTSCHRIFT

(11) **EP 0 257 544 B1**
(45) Veröffentlichungstag und Bekanntmachung des Hinweises auf die Patenterteilung: **09.06.1993**
(21) Anmeldenummer: 87112028.3
(22) Anmeldetag: 19.08.1987
(51) Int. Cl.: H01Q 1/38, H01Q 21/24

(54) **Empfangseinrichtung für Mikrowellensignale**
Receiving device for microwave signals
Dispositif de réception pour signaux microondes

(30) Priorität: 22.08.1986 DE 3628583
(43) Veröffentlichungstag der Anmeldung: 02.03.1988
(73) Patentinhaber: Licentia Patent-Verwaltungs-GmbH, 60596 Frankfurt (DE)
(72) Erfinder: Entschladen, Helmut, Dr., D-4630 Bochum (DE); Strietzel, Rainer, D-6900 Heidelberg (DE); Siedelhofer, Bernd, Dipl.-Ing., D-6900 Heidelberg (DE)

(56) Entgegenhaltungen:
- US-E- 29 911
- IEEE TRANSACTIONS ON ANTENNAS AND PROPAGATION, Band 23, Nr. 1, Januar 1975, Seiten 90-93, New York, US; J.Q. HOWELL: "Microstrip antennas"
- N.T.I.S. TECH NOTES, Februar 1984, A-K, Springfield, Virginia, US; "Printed circuit converts RF energy to dc power"
- IEEE AP-S INTERNATIONAL SYMPOSIUM 1985 SYMPOSIUM DIGEST, Vancouver, 17.-21. Juni 1985, Band 1, Seiten 409-411, IEEE, New York, US; Y.T. LO et al.: "Multifunctional microstrip antennas"
- IEEE AP-S INTERNATIONAL SYMPOSIUM 1981 SYMPOSIUM DIGEST, Los Angeles, Mai 1981, Band 1, Seiten 363-365, IEEE, New York, US; Y. SAZANAMI et al.: "Broadbanding of microstrip antennas by orthogonal polarizations"

## Beschreibung

Empfangseinrichtung für Mikrowellensignale, die eine einzige Antenne aufweist, die mit zwei getrennten Auskoppelanschlüssen versehen ist, wobei die Antenne und die Anordnung der Auskoppelanschlüsse derart angepasst sind, dass sie ein vertikal polarisiertes Signal und ein horizontal polarisiertes Signal empfangen.

Eine Empfangseinrichtung der vorstehend beschriebenen Art ist bekannt (US-E-29 911). Die Antenne ist bei dieser Empfangseinrichtung als gedruckte Leiterbahn auf einer Leiterplatte angeordnet.

Bekannt ist auch eine Empfangseinrichtung für Mikrowellensignale mit einer grossen Zahl von Dipolen, Filtern und Schottky-Dioden. Eine Anzahl von Empfangseirnichtungen ist durch eine Übertragungsleitung miteinander verbunden, die ausgangsseitig in Reihe oder parallel mit anderen Übertragungsleitungen eine Last mit Gleichspannung versorgt (N.T.I.S. Tech Notes, Februar 1984).

Mikrowellensignale werden vielfach drahtlos übertragen und mit Antennen in Streifenleitungstechnik empfangen. Eine derartige Streifenleitung besteht aus einer leitenden Grundfläche, einem darüber angeordneten dielektrischen Trägermaterial (Substratplättchen) und einer darauf befindlichen metallisierten Leiterbahn. Durch geeignete Dimensionierung der Streifenleitungen lassen sich auch auf einem Keramiksubstrat die von der Hochfrequenztechnik bekannten Leitungen mit 50 Ω Wellenwiderstand realisieren. Die gegenüber Koaxial- oder Hohlleitungen grösseren Verluste von Mikrowellenstreifenleitungen, die zum grossen Teil auf ohmschen Verlusten, zum kleineren Teil auf dielektrischen Verlusten und bei nicht abgeschirmten Schaltungen auf Abstrahlverlusten beruhen, werden durch die kürzeren Leitungsstrecken weitgehend kompensiert.

Das Verhalten leerlaufender Streifenleitungen, elektromagnetische Wellen abzustrahlen, lässt sich zur Herstellung planarer Antennen ausnutzen. Am häufigsten dienen dazu Mikrowellenstreifenleitungs-Resonatoren der Länge λ/2.

Der Erfindung liegt die Aufgabe zugrunde, eine Empfangseinrichtung der eingangs beschriebenen Art dahingehend weiterzuentwickeln, dass zwei frequenzmässig eng benachbarte Signale mit unterschiedlicher Polarisation und stark unterschiedlicher Amplitude mit einer platzsparenden, einfachen Anordnung, die integrierbar ist, auf einem Modul empfangen und weiterverarbeitet werden können.

Die Aufgabe wird erfindungsgemäss dadurch gelöst, dass ein Energiesignal vertikal polarisiert und ein Datensignal horizontal polarisiert ist und dass mit dem Auskoppelanschluss für das vertikal polarisierte Energiesignal als Detektorschaltung eine Spannungsverdopplerschaltung zur Erzeugung einer Betriebsspannung und mit dem Auskoppelanschluss für das horizontal polarisierte Datensignal als Detektorschaltung eine Diode mit einem Arbeitswiderstand zur Bildung einer modulierten Gleichspannung verbunden ist. Mit dieser Anordnung ergibt sich auch bei hohen Leistungsunterschieden, das Energiesignal ist z. B. von der Leistung her hundertmal grösser als das Datensignal, und einer engen Frequenznachbarschaft der beiden übertragenen Signale eine gute Entkopplung und damit eine hohe Empfangsqualität. Die Anordnung benötigt wenig Raum, so dass alle Systemfunktionen auf einem Modul (Substratplatte) untergebracht werden können. Weitere Vorteile sind aus der nachfolgenden Beschreibung ersichtlich.

Die Erfindung wird im folgenden anhand eines in einer Zeichnung dargestellten Ausführungsbeispiels näher beschrieben.

Es zeigen:
- Fig. 1: eine in Streifenleitungstechnik ausgeführte Empfangsschaltung und
- Fig. 2: das zu Fig. 1 gehörende elektrische Schaltbild.

Die erfindungsgemäße Empfangseinrichtung wird von zwei nahezu gleichfrequenten (Abstand einige MHz) Signalen angestrahlt.

Die Amplituden der beiden Signale sind dagegen sehr unterschiedlich (c. 20 dB). Die Polarisationsebenen der abgestrahlten Signale sind um 90° gegeneinander verschoben.

Ein unmodulierter starker HF-Träger P_{U} großer Amplitude wird vertikal (oder horizontal) linear polarisiert abgestrahlt, während ein amplitudenmoduliertes Informationssignal P_{M} geringer Amplitude horizontal (oder vertikal) linear polarisiert abgestrahlt wird. Der Arbeitsbereich der übertragenen Signale liegt bei ungefähr 6 GHz.

Die Empfangseinrichtung besteht aus einer in Streifenleitungstechnik aufgebauten Antenne 1, die sowohl das vertikal (horizontal) linear polarisierte Energiesignal P_{U} als auch das horizontal (vertikal) linear polarisierte Datensignal P_{M} empfängt. Dabei sind die Abmessungen der Antennenstruktur so gewählt, daß die Länge in x-Richtung der halben Leitungswellenlänge des Signals P_{U} entspricht
während die Länge in y-Richtung (ly) genau
beträgt (c = effektive Ausbreitungsgeschwindigkeit im Substratmaterial).

Die für das Energiesignal P_{U} und das Datensignal P_{M} vorgesehene Antenne ist als Streifenleitung auf ein dielektrisches Substrat (meist Aluminiumoxidkeramik oder Polytetrafluorethylen) aufgetragen. Die hochfrequenzmäßigen Signale von der Antenne müssen ausgekoppelt und weiterverarbeitet werden. Dazu werden über geeignete Anschlüsse auf der Streifenleitungsantenne 1 die HF-Signale getrennt abgeleitet. Das empfangende Energiesignal P_{U} wird dabei auf den Mittelanschluß A der Reihenschaltung von zwei Dioden D1 und D2 geführt. Diese Diodenschaltung dient zur Gleichrichtung und in Verbindung mit nicht dargestellten Kapazitäten zur Spannungsverdopplung und soll eine hohe Ausgangsspannung U_{B} an den Klemmen B und C der Reihenschaltung ermöglichen. Eine Gleichrichterschaltung mit nur einer Diode ist selbstverständlich ebenfalls möglich. An den Klemmen B und C liegt somit eine unmodulierte Gleichspannung, die beispielsweise zur Spannungsversorgung für aktive Bauteile verwendet werden kann.

Das von der Antenne 1 empfangene, um 90° versetzte Datensignal P_{M} liegt einige MHz neben dem Energiesignal P_{U}, ist um den Faktor 100 schwächer als das Energiesignal P_{U} und ist amplitudenmoduliert. Das empfangene Signal wird an der Diode D3 gleichgerichtet und steht an der Klemme D als modulierte Gleichspannung U_{M} zur Verfügung.

## Patentansprüche

1. Empfangseinrichtung für Mikrowellensignale, die eine einzige Antenne (1) aufweist, die mit zwei getrennten Auskoppelanschlüssen versehen ist, wobei die Antenne und die Anordnung der Auskoppelanschlüsse derart angepasst sind, dass sie ein vertikal polarisiertes Signal und ein horizontal polarisiertes Datensignal empfangen,
**dadurch gekennzeichnet**,
dass das vertikal polarisierte Signal ein Energiesignal ist und dass mit dem Auskoppelanschluss für das vertikal polarisierte Energiesignal als Detektorschaltung eine Spannungsverdopplerschaltung (D1, D2) zur Erzeugung einer Betriebsspannung und mit dem Auskoppelanschluss für das horizontal polarisierte Datensignal als Detektorschaltung eine Diode (3) mit einem Arbeitswiderstand (R) zur Bildung einer modulierten Gleichspannung (U_{M}) verbunden ist.

## Claims

1. Receiving device for microwave signals, which comprises a single antenna (1) which is provided with two separate decoupling terminals, wherein the antenna and the arrangement of the decoupling terminals are matched in such a manner that they receive a vertically polarised signal and a horizontally polarised data signal, characterised thereby that the vertically polarised signal is an energy signal and that a voltage doubler (D1, D2) for the generation of an operating voltage is connected as a detector circuit to the decoupling terminal for the vertically polarised energy signal and a diode (3) with a working resistor (R) for the formation of a modulated direct voltage (U_{M} ) is connected as a detector circuit to the decoupling terminal for the horizontally polarised data signal.

## Revendications

1. Dispositif de réception pour signaux micro-ondes, présentant une antenne unique 1, qui est muni de deux raccordements de découplage séparés, l'antenne et la structure des raccordements de découplage étant adaptées de manière à reçevoir un signal polarisé verticalement et un signal polarisé horizontalement, caractérisé en ce que le signal polarisé verticalement est un signal d'énergie et que, servant de montage détecteur, une installation de doublage de tension (D1, D2) est reliée avec le raccordement de découplage du signal d'énergie polarisé verticalement, afin de produire une tension de travail et que, servant de montage détecteur, une diode (3) présentant une résistance de travail (R) est reliée au raccordement de découplage du signal de données polarisé horizontalement afin de former une tension continue modulée (U_{M}).
